# EUROPÄISCHE PATENTSCHRIFT

(11) **EP 0 829 315 B1**
(45) Veröffentlichungstag und Bekanntmachung des Hinweises auf die Patenterteilung: **05.12.2001**
(21) Anmeldenummer: 97115238.4
(22) Anmeldetag: 03.09.1997
(51) Int. Cl.: B21B 45/02, C21D 1/667, C21D 9/00, B05B 15/06

(54) **Vorrichtung zur Wasserkühlung von profiliertem Walzgut**
Device for water cooling rolled sections
Dispositif de refroidissement par eau de produits laminés profilés

(30) Priorität: 14.09.1996 DE 19637583
(43) Veröffentlichungstag der Anmeldung: 18.03.1998
(73) Patentinhaber: SMS Demag AG, 40237 Düsseldorf (DE)
(72) Erfinder: Minnerop, Michael, 40885 Ratingen (DE)
(74) Vertreter: Valentin, Ekkehard, Dipl.-Ing.

(56) Entgegenhaltungen:
- WO-A-92/19395
- FR-A- 1 449 608
- FR-A- 1 465 310
- PATENT ABSTRACTS OF JAPAN vol. 004, no. 084 (M-016), 17.Juni 1980 -& JP 55 042146 A (NIPPON KOKAN KK), 25.März 1980,
- PATENT ABSTRACTS OF JAPAN vol. 010, no. 090 (C-337), 8.April 1986 -& JP 60 221524 A (SHIN NIPPON SEITETSU KK;OTHERS: 01), 6.November 1985,
- PATENT ABSTRACTS OF JAPAN vol. 013, no. 041 (M-791), 30.Januar 1989 -& JP 63 248509 A (NKK CORP), 14.Oktober 1988,

## Beschreibung

Die Erfindung bezieht sich auf eine Vorrichtung zur Wasserkühlung von profilierten Walzgut, insbesondere Profilträgem, die zwischen, als kastenförmige Hohlkörper ausgebildeten Zentrierlinealen auf einem Rollgang aufliegen, bei der in den, den Profilträgern zugewandten Wänden des kastenförmigen Hohlkörpers eine Reihe, nebeneinander liegender offener Kammern angeordnet ist, die jeweils mit einer gemeinsamen Zuleitung verbundene, höhenverstellbare Zuführstutzen und Sprühdüsen für die Kühlflüssigkeit aufnehmen.

Vorrichtungen dieser Art sind aus FR-A-1 449 608 und JP-A-55-42 146 sowie JP-A-60-221 624 bekannt. Bei der Ausbildung nach der erstgenannten Druckschrift bestehen die Zentrierlineale aus kastenförmigen, in Richtung auf den profilierten Träger und von diesem weg verschiebbaren Hohlkörpern. Deren einander zugewandte vertikalen Seitenwände weisen eine Reihe von, im Abstand einzeln nebeneinanderliegenden Kammern auf, die in Richtung auf den, zwischen den verschiebbaren Hohlkörpern bewegten profilierten Trägern offen sind und jeweils winkelförmig, um eine horizontale Mittenachse schwenkbare Zuführstutzen mit den Sprühdüsen aufnehmen. Die Höhenposition der Sprühdüsen lässt sich dabei durch eine Schwenkbewegung der Zuführstutzen verändern und der Höhe des jeweils zu kühlenden profilierten Trägers anpassen. Die Zufuhr der Sprühflüssigkeit zu den einzelnen Zuführstutzen der Sprühdüsen erfolgt über eine gemeinsame, fest in dem kastenförmigen Hohlkörper angeordnete Zuführleitung.

Diese Ausbildungsform der Kühlvorrichtung erfordert für jede der Einstellpositionen der Sprühdüsen an profilierten Trägern unterschiedlicher Höhen einen erheblichen Bedienungsaufwand, weil jede der Sprühdüsen mit ihrem Zuführstutzen für sich von Hand verstellt werden muss. Die Verstellung erfordert dabei sowohl Erfahrung als auch Geschicklichkeit des Bedienungspersonals und besondere Werkzeuge, weil sich Zuführstutzen und Sprühdüsen in einer verhältnismäßig engen, durch den Walzbetrieb meist verschmutzten Kammer befinden. Hinzu kommt die schwierige Zugänglichkeit der Kammer wegen deren Position dicht über dem Rollgang. Nachteilig wirkt sich auch die aus diesen Schwierigkeiten resultierende verhältnismäßig lange Stillstandszeit der Zentrierlineale aus, die häufig größer ist als die Umstellzeit bei der die profilierten Träger zuführenden Walzstraße bei Änderung des Walzprogramm auf andere profilierte Träger.

Der Erfindung liegt die Aufgabe zugrunde, die Vorrichtung zur Wasserkühlung profilierter Träger so zu verbessern, dass Umstellungen in der Höhenposition der Sprühdüsen mit wenig Personalaufwand und ohne besondere Erfahrungen schnell und stellsicher durchführbar werden.

Ausgehend von dem weiteren, aus WO-A-92/19395 bekannten Vorschlag, die Sprühdüsen gemeinsam zu verstellen, wird diese Aufgabe dadurch gelöst, dass die Innenwände der offenen Kammern in Richtung auf die Rückwand der kastenförmigen Hohlkörper der Zentrierlineale trichterförmig verjüngt in eine, in dieser vorgesehene Öffnung auslaufen, und die, in der Kammer befindlichen Zuführstutzen der Sprühdüsen fest mit der, hinter dieser Öffnung angeorneten, um ihre Längsmittenachse drehbar gelagerten gemeinsamen Zuführleitung verbunden sind., wobei die Zuführstutzen der Sprühdüsen, radial auf dessen Umfang aufstehend, mit dem gemeinsamen Zuführleitungsrohr verbunden sind, dessen, parallel zur Zentrierliie des Zentrierlineals verlaufende Mittenachse mit einer Dreh-stelleinrichtung verbunden ist mit der vorgegebene Drehpositionen des Zuführleitungsrohres und mit diesem entsprechende Winkelstellungen der Zuführstutzen und deren Sprühdüsen einstell- und festlegbar sind.

Mit dieser erfindungsgemäßen Ausbildungsform der Kühlvorrichtung wird die Möglichkeit geschaffen, durch eine einfache Drehschwenkbewegung der Zuführleitung um deren Längsmittenachse die Stelihöhe sämtlicher, in dem Zentrierlineal angeordneten Zuführstutzen mit ihren Sprühdüsen gemeinsam zu ändern und einzustellen, ohne dass es dazu eines Eingriffs in die einzelnen Kammern bedarf. Der Zeitaufwand für diese Einstellung ist so minimal, dass die Verstellung sogar während des Betriebes beim Durchlauf der profilierten Träger vorgenommen werden kann.

Die Erfindung wird anhand des in der Zeichnung dargestellten Ausführungsbeispiels näher erläutert. In der Zeichnung zeigen
- Fig. 1: die Teildarstellung eines Paares von Zentrierlinealen mit der Vorrichtung zur Wasserkühlung in der Draufsicht,
- Fig. 2: einen Schnitt nach der Linie A-A durch Fig. 1 in vergrößertem Maßstab und
- Fig. 3: eine Einzelheit aus Fig. 2 in der Draufsicht.

Wie aus Fig. 1 zu ersehen, befindet sich zwischen den beiden zentrierlinealen auf dem nicht dargestellten Rollgang das zu kühlende Walzgut in Form eines liegenden Trägers TR. Die Zentrierlineale 1 bestehen (vgl. Fig. 2) aus Wasserkästen 1a, die von, quer zur Transportrichtung PF des Trägers TR verfahrbaren Konsolen 1b getragen werden. In den Wasserkästen 1a sind, gegen diese abgeschlossen trichterförmige Kammern 3 angeordnet, deren größere Öffnung in der Zentrierfläche 1c und dessen kleinere Öffnung in der Rückseite des Wasserkastens 1a liegt. In diese Kammern 3 ragt von der Rückwand des Wasserkastens 1a, durch die kleinere Öffnung der Kammer hindurch ein Zuführstutzen 4 mit einer Sprühdüse 5. Alle in den nebeneinanderliegenden Kammern 3 befindlichen Zuführstutzen 4 sind gemeinsam an ein zylindrisches Zuführrohr 6 angeschlossen, das parallel zur Längsachse des jeweiligen Wasserkastens 1a an dessen Rückwand um seine Längsachse drehbar in Lagerstücken 7 gelagert ist. Das Zuführrohr 6 ist über einen flexiblen Schlauchansatz 8 (Fig. 1) mit einer nicht dargestellten Wasserzuführeinrichtung verbunden.

Die Zuführstutzen 4 mit den Sprühdüsen 5 können (Fig. 2) durch Drehen des Zuführrohres 6 um seine Mittenachse in einer vertikalen Ebene in einem Schwenkbereich geschwenkt werden, der strichpunktiert angedeutet ist, mit der Wirkung, daß der Sprühstrahl die Flanschmitte des Trägers TR auch bei unterschiedlichen Flanschhöhen voll erfaßt.

Die das Schwenken der Zuführstutzen 4 bewirkende Drehbewegung des Zuführrohres 6 unterhalb deren Einstellung und Festlegung wird mit einer Dreh-Stelleinrichtung erreicht, die aus einem, radial auf das Zuführrohr aufgesetzten Stellstab 9 und einer Stellscheibe 10 besteht. Der Stellstab 9 ist durch eine mittige Durchtrittsöffnung 10a der Stellscheibe 10 geführt und diese läßt sich auf der horizontalen Auflageebene eines, auf den Wasserkasten 1a aufgesetzten Stützsockels 11 verschieben. Die Stellscheibe 10 weist weiter in unterschiedlichen radialen Abständen von der mittigen Durchtrittsöffnung 10a eine Anzahl weiterer Durchtrittsöffnungen 10b auf. Diese Durchtrittsöffnungen 10b können durch Drehen der Stellscheibe 10 um die mittige Durchtrittsöffnung 10a wahlweise zur fluchtenden Überdeckung mit einer Durchtrittsöffnung 11a in der horizontalen Fläche des Stützsockels 11 gebracht werden, wobei sich der Abstand des Stellstabes 9 von dieser Durchtrittsöffnung 11a entsprechend dem Abstand der gewählten Durchtrittsöffnung 10b von der mittigen Durchtrittsöffnung 10a ändert und zu einer Ausschwenkbewegung des Stellstabes 9 und damit zu entsprechenden Bewegungen aller, mit dem Zuführrohr 6 verbundenen Zuführstutzen 4 und ihrer Sprühdüsen 5 führt. Diese Position wird mit Hilfe eines, von oben her durch beide Durchtrittsöffnungen 10b und 11a geführten Steckbolzens 12 gesichert.

## Patentansprüche

1. Vorrichtung zur Wasserkühlung von profiliertem Walzgut, insbesondere profilierten Trägern (TR), die zwischen, als kastenförmige Hohlkörper ausgebildeten Zentrierlinealen (1) auf einem Rollgang aufliegen, bei der in den, den profilierten Trägem (TR) zugewandten Wänden des kastenförmigen Hohlkörpers (1a) eine Reihe, nebeneinander liegender offener Kammern (3) angeordnet ist, die jeweils mit einer gemeinsamen Zuleitung (6) verbundene, höhenverschwenkbare Zuführstutzen (4) mit Sprühdüsen für die Kühlflüssigkeit aufnehmen,
**dadurch gekennzeichnet,**
**daß** die Innenwände der offenen Kammern (3) in Richtung auf die Rückwand des kastenförmigen Hohlkörpers der Zentrierlineale (1) trichterförmig verjüngend in eine, in dieser vorgesehene Öffnung auslaufen, und die, in der Kammer befindlichen Zuführstutzen (4) der Sprühdüsen (5) fest mit dem, hinter dieser Öffnung um seine Längsmittenachse drehbar gelagerten gemeinsamen Zuführleitungsrohr (6) verbunden sind, wobei
die Zuführstutzen (4) der Sprühdüsen (5), radial auf dessen Umfang aufstehend, mit dem gemeinsamen Zuführleitungsrohr (6) verbunden sind, dessen, parallel zur Zentrierlinie des Zentrierlineals (1) verlaufende Mittenachse mit einer Dreh-Stelleinrichtung verbunden ist, mit der vorgegebene Drehpositionen des Zuführleitungsrohres (6) und mit diesem entsprechende Winkelstellungen der Zuführstutzen (4) und deren Sprühdüsen (5) einstell- und festlegbar sind.

2. Vorrichtung nach Anspruch 1
**dadurch gekennzeichnet,**
**daß** die Dreh-Stelleinrichtung aus einem, radial auf das Zuführrohr (6) aufgesetzten Stellstab (9) und einer, in einer horizontalen Ebene auf einer, auf dem Zentrierlineal (1) angeordneten Stützfläche verschiebbaren Stellscheibe (10) besteht, die eine mittige Durchtrittsöffnung (10a) für den Stellstab (9) und, in unterschiedlich radialen Abständen von dieser eine Mehrzahl von weiteren Durchtrittsöffnungen (10b) aufweist, die durch Drehen der Stellscheibe (10) um die mittige Durchtrittsöffnung (10a) wahlweise mit einer, in der horizontalen Stützfläche vorgesehenen ortsfesten Durchtrittsöffnung (11a) zur fluchtenden Überdeckung gebracht und mittels eines, durch beide Durchtrittsöffnungen (10b und 11a) geführten Steckbolzens (12) positionssicherbar sind.

## Claims

1. Device for water-cooling profiled rolled stock, especially profiled beams (TR), which lie between centring guide members (1), which are constructed as box-shaped hollow bodies, on a roller path, in which a row of open chambers (3) disposed adjacent to one another is arranged in the walls of the box-shaped hollow body (2a) facing the profiled beams (TR), the chambers receiving respective feed connections (4), which are connected with a common feed duct (6) and are pivotable in height, with spray nozzles for the cooling liquid, **characterised in that** the inner walls of the open chambers (3) run out tapering inwardly in funnel shape in direction towards the rear wall of the box-shaped hollow body of the centring guide member (1) into an opening provided **in that** and the feed connections (4), which are disposed in the chambers, of the spray nozzles (5) are fixedly connected with the common feed duct pipe (6) mounted behind this opening to be rotatable about its longitudinal centre axis, wherein the feed connections (4) of the spray nozzles (5) are connected with the common feed duct pipe (6) to be standing radially on the circumference thereof and the centre axis, which extends parallel to the centre line of the centring guide member (1), of the feed pipe duct (6), is connected with a rotary setting device, by which predetermined rotational positions of the feed pipe duct (6) and therewith corresponding angular settings of the feed connections (4) and the spray nozzles (5) thereof are settable and fixable.

2. Device according to claim 1, **characterised in that** the rotary setting device consists of a setting rod (9), which is placed radially on the feed pipe (6), and a setting disc (10), which is displaceable in a horizontal plane on a support surface arranged on the centre guide member (1) and which has a central passage opening (10a) for the setting rod (9) and at different radial spacings therefrom a plurality of further passage openings (10b), which by rotation of the setting disc (10) about the central passage opening (10a) are selectably brought into aligned coincidence with a stationary passage opening (11a) provided in the horizontal support surface and are securable in position by means of a plug pin (12) guided through the two passage openings (10b and 11a).

## Revendications

1. Dispositif de refroidissement pour eau de produits laminés profilés, notamment de poutrelles profilées (TR), lesquels sont couchés sur une table à rouleaux entre des barres de centrage (1) configurées comme des pièces creuses en caisson, sur lequel est prévue dans les parois de la pièce creuse (1a) en caisson tournées vers les barres profilées (TR) une rangée de cavités (3) ouvertes juxtaposées dont chacune loge des tubulures d'alimentation (4) amovibles en hauteur, reliées à une conduite d'amenée (6) commune et pourvues de buses de pulvérisation pour le fluide réfrigérant, **caractérisé en ce que**, se rétrécissant en forme d'entonnoir en direction de la paroi arrière de la pièce creuse en caisson des barres de centrage (1), les parois intérieures des chambres ouvertes (3) aboutissent dans cette ouverture prévue et **en ce que** les tubulures d'alimentation (4) des buses de pulvérisation (5) se trouvant dans la chambre sont reliées fixement à la conduite rigide d'amenée (6) commune montée pivotante sur paliers autour de son axe médian longitudinal derrière cette ouverture, les tubulures d'alimentation (4) des buses de pulvérisation (5) étant reliées à la conduite rigide d'amenée (6) sur la circonférence de laquelle elles se dressent dans le sens radial, l'axe médian de cette conduite d'amenée orienté parallèlement à la ligne de centrage de la barre de centrage (1) étant relié à un dispositif de réglage rotatif au moyen duquel il est possible de régler et de déterminer des positions de rotation prédéfinies pour la conduite rigide d'amenée (6) et des positions angulaires correspondantes des tubulures d'alimentation (4) et de leurs buses de pulvérisation (5) par rapport à celle-ci.

2. Dispositif selon la revendication 1 **caractérisé en ce que** le dispositif de réglage rotatif se compose d'une tige de réglage (9) posée sur la conduite rigide d'amenée (6) dans le sens radial et d'un disque de réglage (10) déplaçable selon un plan horizontal sur une surface d'appui disposée sur la barre de centrage (1), lequel présente un orifice de passage (10a) central pour la tige de réglage (9) et à intervalles différemment radiaux de celle-ci une pluralité d'autres orifices de passage (10b), lesquels sont, sous l'effet d'une rotation du disque de réglage (10) autour de l'orifice de passage (10a) central, amenés de façon optionnelle en recouvrement aligné avec un orifice de passage (11a) fixe prévu dans la surface d'appui horizontale et dont la position peut être bloquée au moyen d'un axe embrochable (12) guidé à travers les deux orifices de passage (10b et 11a).
